# EUROPÄISCHE PATENTSCHRIFT

(11) **EP 2 452 026 B1**
(45) Veröffentlichungstag und Bekanntmachung des Hinweises auf die Patenterteilung: **30.03.2016**
(21) Anmeldenummer: 10739504.8
(22) Anmeldetag: 07.07.2010
(51) Int. Cl.: E05F 15/635, E05D 15/06, E05F 15/641, E04B 2/82

(54) **DECKENSCHIENENSYSTEM ZUR FÜHRUNG VON WANDELEMENTEN**
CEILING TRACK SYSTEM FOR GUIDING WALL ELEMENTS
SYSTÈME DE RAIL DE PLAFOND POUR GUIDER DES ÉLÉMENTS DE PAROI

(30) Priorität: 10.07.2009 DE 202009009548 U
(43) Veröffentlichungstag der Anmeldung: 16.05.2012
(73) Patentinhaber: DORMA Deutschland GmbH, 58256 Ennepetal (DE)
(72) Erfinder: LIEBSCHER, Arne, 58313 Herdecke (DE); LÜTTMANN, Olaf, 26160 Bad Zwischenahn (DE)
(74) Vertreter: Balder IP Law, S.L.
(86) Internationale Anmeldenummer: PCT/EP2010/004084
(87) Internationale Veröffentlichungsnummer: WO 2011/003578

(56) Entgegenhaltungen:
- EP-A2- 0 953 708
- WO-A1-2009/152943
- WO-A1-2010/102730
- DE-A1- 19 757 122
- DE-A1- 19 947 700

## Beschreibung

Die vorliegende Erfindung richtet sich auf ein Deckenschienensystem mit einer Führungsschiene, in der über eine Wageneinheit wenigstens ein Wandelement aufgenommen ist, wobei an der Führungsschiene mindestens ein Verkleidungselement anbringbar ist.

Deckenschienensysteme mit einer Führungsschiene werden dazu verwendet, Wandelemente, die über Wageneinheiten in der Führungsschiene aufgenommen sind, in dieser zu halten und zu verfahren. Neben manuell verfahrbaren Wandelementen sind Wageneinheiten mit Antriebseinheiten bekannt, um die Wageneinheiten und folgend die Wandelemente motorbetrieben in der Führungsschiene zu verfahren. Die Führungsschienen derartiger Deckenschienensysteme sind an der Decke eines Raumes montiert, wobei die Wandelemente zwischen einer Parkposition und einer eine Trennwand bildende Position verfahrbar sind. Die Räume, in denen derartige Trennwandsysteme Verwendung finden, betreffen zumeist Vortragsräume, Cafeterien, Empfangsbereiche von Geschäftsräumen oder Kundenbereiche von Banken.

An den Führungsschienen können seitlich angeordnete Verkleidungselemente angebracht werden, die den Bewegungsraum der Wageneinheiten zwischen der Führungsschiene und den Wandelementen seitlich abdecken. Die Verkleidungselemente werden manuell an der Führungsschiene befestigt, wobei die Befestigung durch einen Monteur über Kopf erfolgen muss. Bekannt sind Befestigungsmittel, die aus in der Führungsschiene aufgenommenen Nutensteinen und in diese einschraubbare Schraubelemente gebildet sind. Dadurch wird die Montage der Verkleidungselemente erheblich erschwert, die übliche Längen von bis zu drei Metern und mehr aufweisen. Nach der Erstmontage müssen die Verkleidungselemente häufig vorübergehend entfernt werden, um beispielsweise Wartungsarbeiten an den Wageneinheiten vorzunehmen, die in der Führungsschiene aufgenommen sind.

Eine weitere Erschwernis der Handhabung und Montage der Verkleidungselemente wird dadurch gebildet, dass die Deckenschienensysteme häufig angrenzend an Wände oder an abgehängten Decken montiert werden, wobei sich die Verbindungsebene zwischen der Wageneinheit und dem Wandelement auf der Höhe der abgehängten Zwischendecke befindet. Folglich müssen die Verkleidungselemente im Raum oberhalb der Zwischendecke oder angrenzend an die Raumwand mit der Führungsschiene verbunden werden. Für eine derartige Deckenanordnung sind herkömmlich bekannte Verbindungsmittel wie Nutensteine und zugeordnete Schraubenelemente nicht verwendbar.

Die DE 197 57 122 A1 offenbart ein Deckenschienensystem gemäß den Merkmalen des Oberbegriffs des Anspruchs 1, wobei das Deckenschienensystem einer Führungsschiene aufweist, in der über eine Wageneinheit wenigstens ein Wandelement aufgenommen ist, wobei die Führungsschiene eine Rastgeometrie aufweist, und wobei ferner die Führungsschiene eine Nut aufweist, wobei die Führungsschiene angrenzend an die Nut eine Schraubenaufnahme aufweist, und wobei die Schraubenaufnahme in einem Winkel zur vertikalen Fügerichtung ausgebildet ist.

Es ist daher die Aufgabe der vorliegenden Erfindung, ein Deckenschienensystem mit einer Führungsschiene und mindestens einem an dieser anbringbaren Verkleidungselement derart weiterzubilden, dass die Montage des Verkleidungselementes an der Führungsschiene erleichtert ist.

Diese Aufgabe wird ausgehend von einem Deckenschienensystem zur Führung von Wandelementen gemäß dem Oberbegriff des Anspruches 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass die Führungsschiene angrenzend an eine Nut eine Schraubenaufnahme aufweist, in die ein Schraubenelement einschraubbar ist, und durch Einschrauben eines Schraubenelementes eine Klemmung eines Steges an der Führungsschiene gebildet ist und die Schraubenaufnahme in einem Winkel zur vertikalen Fügerichtung ausgebildet ist, um das Schraubenelement aus Richtung einer Symmetrieebene der Führungsschiene einzuschrauben, wobei die Symmetrieebene auf der Hälfte der Breite der Führungsschiene liegt.

Die Erfindung geht dabei von dem Gedanken aus, eine Verrastung des Verkleidungselementes an der Führungsschiene zu nutzen, um die Montage des Verkleidungselementes durch einen Monteur in Überkopfposition zu erleichtern. Dieser muss das Verkleidungselement lediglich in die Führungsschiene einrasten. Die Fügerichtung ist unidirektional ausgebildet, das heißt, dass die Fügerichtung aus einer einzigen Richtung erfolgen kann, und das Verkleidungselement lediglich in einer Ebene gegen die Führungsschiene bewegt werden muss. Der am Verkleidungselement angeordnete Rasthaken rastet dabei in eine Rastgeometrie der Führungsschiene ein. Sowohl der Rasthaken als auch die Rastgeometrie können einzeln oder gemeinsam jeweils durchgehend über der gesamten Länge der Führungsschiene ausgeführt sein, wobei auch eine Anzahl von einzelnen Rasthaken mit zugeordneten Rastgeometrien an der Führungsschiene vorgesehen sein können.

Die Führungsschiene ist an der Decke eines Raumes angebracht und erstreckt sich die unidirektionale Führungsrichtung in vertikaler Richtung unterseitig der Führungsschiene derart, dass das Verkleidungselement von unten in Richtung gegen die Führungsschiene gefügt werden kann. Der Monteur kann das Verkleidungselement in vertikaler Richtung nach oben gegen die Führungsschiene bewegen, so dass aufgrund der erfindungsgemäßen Rastanordnung zwischen dem Rasthaken und der Rastgeometrie das Verkleidungselement selbsthaltend an der Führungsschiene angehängt werden kann. Folglich ist eine Einmann-Montage eines Verkleidungselementes an der Führungsschiene möglich, da nicht zunächst ein erster Monteur die Führungsschiene halten muss, und gleichzeitig ein zweiter Monteur die Verschraubung zwischen dem Verkleidungselement und der Führungsschiene vornimmt.

Das Verkleidungselement ist in Gestalt eines L-Profils mit einem langen und einem kurzen Schenkel ausgebildet, wobei sich der lange Schenkel in der vertikalen Fügerichtung erstreckt. Die Gestalt des Verkleidungselementes ist bedingt durch den abzudeckenden Bereich, der durch den Bewegungsbereich der Wageneinheit in Längsrichtung der Führungsschiene entsteht. Der lange Schenkel des Verkleidungselementes bildet die vertikale Außenfläche der Verkleidung, wobei der kurze Schenkel des Verkleidungselementes im montierten Zustand eine Verblendung bildet, um den Schlitz, der in der Decke des Raumes zu erkennen ist, möglichst zu minimieren. Die Breite des Schlitzes ist bedingt durch die Verbindungsgeometrie zwischen dem Wandelement und der Wageneinheit, die in Form eines Tragbolzens ausgeführt ist. Dieser ist im Durchmesser kleiner als die Breite der Führungsschiene, so dass die Differenzbreite durch die kurzen Schenkel der beidseitig angebrachten Verkleidungselemente abgedeckt wird.

Zur Verrastung des Verkleidungselementes an der Führungsschiene ist der Rasthaken am Ende des langen und vertikal verlaufenden Schenkels des Verkleidungselementes angeordnet und erstreckt sich in Verlängerung der Schenkelachse. Der Rasthaken kann außenseitig homogen in den langen Schenkel des Verkleidungselementes übergehen, so dass keine optische Unterbrechung zwischen dem Bereich des Rasthakens und dem Bereich des langen und vertikal verlaufenden Schenkels des Verkleidungselementes entsteht.

Dabei weist das Verkleidungselement angrenzend an den Bereich der Querschnittsverengung einen Steg mit einem Vorsprung auf, wobei die Führungsschiene eine Nut besitzt, in die der Vorsprung zur Selbsthaltung des Verkleidungselementes an der Führungsschiene eingreift. Der Vorsprung kommt an einer Flanke der Nut zur Anlage, und bildet den Gegenhalt gegen die Verrastung des Rasthakens in der Rastgeometrie, die in der Führungsschiene eingebracht ist. Erst durch die Zusammenwirkung des Formschlusses, der durch den Vorsprung des Steges gegen die Flanke der Nut entsteht, und der Verrastung des Rasthakens in der Rastgeometrie kann das Verkleidungselement selbsthaltend an der Führungsschiene angebracht werden, und es muss erst eine Lösekraft aufgebracht werden, um das Verkleidungselement entgegen der Fügerichtung wieder von der Führungsschiene zu lösen. Die Steifigkeit des Rasthakens ist derart bemessen, dass die Lösekraft größer ist als die Gewichtskraft des Verkleidungselementes. Die Rückfederung des Rasthakens bildet dabei die einzige Nachgiebigkeit innerhalb des Verbindungssystems, so dass dadurch die Selbsthaltekraft des Verkleidungselementes an der Führungsschiene bestimmt wird.

Die Führungsschiene weist angrenzend an die Nut eine Schraubenaufnahme auf, in die ein Schraubenelement einschraubbar ist, wobei durch Einschrauben des Schraubenelementes eine Klemmung des Steges an der Führungsschiene gebildet wird. Daher dient die selbsthaltende Verrastung des Verkleidungselementes an der Führungsschiene lediglich der Vormontage, so dass die endgültige Befestigung des Verkleidungselementes an der Führungsschiene durch eine Verschraubung erfolgt. Wird das Schraubenelement in die Schraubenaufnahme eingeschraubt, so wird der Steg gegen die Führungsschiene geklemmt, da sich dieser wenigstens teilweise unter den Schraubenkopf des Schraubenelementes hin erstreckt. Der Steg kann mit einer Länge ausgeführt werden, die sich über die Schraubenaufnahme hinweg erstreckt, und das Schraubenelement kann durch ein Loch im Steg geführt werden, wodurch ein Verschrauben des Verkleidungselementes über den Steg an die Führungsschiene erfolgt. Weiterführend kann das Schraubenelement verliersicher am Steg des Verkleidungselementes angebracht sein, so dass allein durch Verrasten des Verkleidungselementes an der Führungsschiene das Schraubenelement bereits zur Verschraubung in die Schraubenaufnahme positioniert ist.

Die Schraubenaufnahme ist in einem Winkel zur vertikalen Fügerichtung ausgerichtet, um das Schraubenelement aus Richtung der Symmetrieebene der Führungsschiene einzuschrauben. Die Führungsschiene ist links- und rechtsseitig des Verfahrweges der Wageneinheit symmetrisch ausgeführt, so dass eine Symmetrieebene auf der Hälfte der Breite der Führungsschiene liegt. Das L-förmige Verkleidungselement wird derart an die Führungsschiene angebracht, dass der kurze Schenkel der L-Form in Richtung zur Symmetrieebene zeigt. Da die Schraubenaufnahme bei gefügtem Verkleidungselement innenseitig liegt, kann durch eine angeschrägte Schraubenaufnahme ein Werkzeug verwendet werden, dass von außen ein Verschrauben des Schraubenelementes in die Schraubenaufnahme ermöglicht, indem das Werkzeug manuell durch den Spalt geführt wird, der sich zwischen den gegenüberliegend an der Führungsschiene angebrachten Verkleidungselementen erstreckt. Damit kann eine Verschraubung der Verkleidungselemente an der Führungsschiene von der Unterseite der Decke erfolgen, so dass die Verschraubung auch dann mit einem Werkzeug möglich ist, wenn sich die Führungsschiene und die Verkleidungselemente hinter der Zwischendecke oder angrenzend an eine Raumwand befinden, da eine seitliche Zugänglichkeit der Verkleidungselemente zur Verschraubung an die Führungsschiene nicht erforderlich ist.

Eine weitere Ausführungsform des Deckenschienensystems weist einen Rasthaken mit einer Nasenanformung auf, die in Fügeanordnung des Verkleidungselementes in eine die Rastgeometrie bildende Hinterschneidung in der Außenseite der Führungsschiene einrastet. Die Verrastung zwischen der Nasenanformung und der Rastgeometrie erfolgt derart, dass die Nasenanformung jederzeit wieder aus der Rastgeometrie lösbar ist. Der Rasthaken federt in Richtung zur Außenseite des Verkleidungselementes zurück, wenn dieses an die Führungsschiene bewegt wird. Rastet die Nasenanformung in die Rastgeometrie ein, schnappt der Rasthaken wieder aus seiner Rückfederposition zurück, und es entsteht ein Formschluss zwischen der Nasenanformung des Rasthakens und der Rastgeometrie an der Führungsschiene. Zur besseren Rückfederung des Rasthakens am Verkleidungselement weist der Übergang des Verkleidungselementes in den Rasthaken eine Querschnittsverengung auf. Hierdurch wird die Steifigkeit der Verbindung zwischen dem Rasthaken und dem Verkleidungselement reduziert, so dass der Rasthaken bereits durch geringere Krafteinwirkung zurückfedern kann, und die Nasenanformung kann sich über die Rastgeometrie an der Führungsschiene bewegen.

Eine weitere vorteilhafte Ausführungsform der Führungsschiene weist Stoßverbindungsanordnungen auf, um mehrere Führungsschienen in Verfahrrichtung der Wageneinheit miteinander zu verbinden. Ein Deckenschienensystem besteht aus einer Vielzahl von Führungsschienen, wobei gerade Elemente und Kurvenelemente miteinander verbunden werden. Die Verbindung erfolgt über Stoßverbindungsanordnungen, die in eine Aufnahmegeometrie in der Endseite der Führungsschiene eingebracht werden. Die Stoßverbinder bestehen aus Metallstegen, die an ihrer ersten Seite mit einer ersten Führungsschiene und an ihrer zweiten Seite mit einer zweiten Führungsschiene verschraubt werden können. Die Verschraubung der Stoßverbindungsanordnungen erfolgt aus der Fügerichtung, aus der die Verkleidungselemente an die Führungschienen angebracht werden können.

Der Querschnitt der Führungsschiene ist kastenförmig ausgebildet, wobei die Führungsschienen vorzugsweise aus einem Aluminium-Stranggussprofil gebildet werden. Das Kastenprofil der Führungsschiene weist im Wesentlichen eine Rechteckform auf, wobei oberseitig Befestigungsanformungen zur Anbringung der Führungsschiene an die Decke des Raumes vorgesehen sind. Seitlich sind die Eingangs beschriebenen Rastgeometrien sowohl auf der linken Außenseite als auch auf der rechten Außenseite der Führungsschiene angebracht. Auf der Unterseite besitzt die Führungsschiene zwei in Richtung zur Symmetrieebene weisende Bereiche, wobei die Nut, die Schraubenaufnahme und die Stoßverbinderanordnung in der unteren Außenseite der Führungsschiene eingebracht sind. Die genannten Geometrien können sich über der gesamten Länge der Führungsschiene erstrecken, wobei die Schraubenaufnahme entweder als Bohrung in regelmäßigen Abständen eingebracht ist oder sich ebenfalls als Längsnut entlang der Führungsschiene erstreckt und das Schraubenelement eine selbst schneidende Schraube ist, die in den Flanken der nutartigen Schraubenaufnahme beim Einschrauben ein Gewinde bildet.

In besonders vorteilhafter Ausführung ist die Schraubenaufnahme als längserstreckender Schraubkanal oder Längsnut mit Gewindegängen ausgeführt, so dass eine metrische Schraube an jeder beliebigen Position wiederholt eingeschraubt werden kann.

Es ist von Vorteil, wenn die Führungsschiene nach innen gerichtete Führungsflächen aufweist, die mit einer an der Wageneinheit angeordneten Führungseinrichtung zur Führung der Wageneinheit zusammenwirkt. Die Führungsschiene weist dabei kein geschlossenes Kastenprofil auf, sondern die Bereiche, in denen wenigstens die Nut, die Schraubenaufnahme und die Stoßverbinderanordnung unterseitig eingebracht sind, erstrecken sich links- und rechtsseitig in Richtung zur Symmetrieachse, und enden in sich gegenüberliegende Führungsflächen, die zur Führung der Wageneinheit mit einer Führungseinrichtung zusammenwirken. Die Wageneinheit ist in einem oberseitig der Führungseinrichtung angeordneten und in der Führungsschiene laufenden Rollenwagen und in eine unterhalb der Führungsschiene angeordnete Antriebseinheit aufgeteilt, wobei die Verkleidungselemente die seitliche Abdeckung der Antriebseinheit bilden. Hingegen ist der Rollenwagen innerhalb des Hohlraumes der Führungsschiene aufgenommen. Die Verbindung zwischen dem Rollenwagen und der Antriebseinheit wird folglich durch die Führungseinrichtung gebildet, die beispielsweise eine Führungsrolle umfassen kann. Diese wälzt an den nach innen gerichteten Führungsflächen ab, so dass eine Führung der Wageneinheit innerhalb der Führungsschiene geschaffen ist.

Nach einer weiteren vorteilhaften Ausführungsform der Erfindung weist der Rollenwagen wenigstens zwei Laufrollen auf, die auf in Richtung zur Symmetrieachse der Führungsschiene ausgebildeten Abrollflächen abrollen. Die Abrollflächen sind auf den Bereichen der Führungsschiene gebildet, in denen unterseitig jeweils wenigstens die Schraubenaufnahme, die Nut und die Stoßverbinderanordnung eingebracht ist. Der Rollenwagen kann zwei oder vier Laufrollen aufweisen, wobei die Laufrollen aus einem Kunststoffmaterial bestehen können, um auf den Abrollflächen der aus Aluminium bestehenden Führungsschiene abzurollen. Weiterführend können die Laufrollen aus einem Metall hergestellt sein, wobei die Abrollflächen der Führungsschiene zur Aufnahme von Abrolleinlagen ausgebildet sind, um einen verschleißminimalen Wälzkontakt zwischen den Laufrollen und den Abrolleinlagen zu bilden. Diese können beispielsweise aus Federstahl bestehen, um einen Kontakt des Aluminiummaterials der Führungsschiene mit den aus einem Metall bestehenden Laufrollen zu vermeiden.

Um einen in der Antriebseinheit aufgenommenen Antriebsmotor zu speisen und/oder zu steuern, der zum Verfahren des Wandelementes in der Führungsschiene dient, weist der Rollenwagen zumindest einen Stromabnehmer auf, der mit wenigstens einer zugeordneten Stromschiene strom- und/oder signalübertragend zusammenwirkt. In der Führungsschiene können drei Stromschienen angebracht sein, die innenseitig der Führungsschiene mittels Isolatoren aufgenommen sind. Am Rollenwagen befinden sich Stromabnehmer, die nach Art eines Panthographen eines Elektrozuges den Strom von den Stromschienen abgreifen. Sind drei Stromabnehmer vorgesehen, bildet einer der drei Stromabnehmer die Masse, so dass ein zweiter Stromabnehmer gegen die Masse der Stromversorgung und der dritte Stromabnehmer gegen die Masse eine Signalübertragung ermöglicht.

Erfindungsgemäß wird ein Deckenschienensystem mit einer Führungsschiene geschaffen, die mittels eines Stranggussverfahrens einfach herstellbar ist und alle Funktionen zum Betrieb von selbst angetriebenen Wageneinheiten zum Verfahren von Wandelementen erfüllt. Zugleich bietet die Führungsschiene die Möglichkeit, Verkleidungselemente an dieser zu verrasten, und gegebenenfalls über einen unterseitigen Zugang mit einem Werkzeug die Verkleidungselemente an der Führungsschiene zu verschrauben. Im Ergebnis wird ein Deckenschienensystem geschaffen, welches eine erheblich erleichterte Montage der Verkleidungselemente ermöglicht, und dennoch durch speziell ausgeführte Führungsschienen alle Funktionen eines automatisch arbeitenden Deckenschienensystems zum Verfahren von Wandelementen erfüllt.

Weitere, die Erfindung verbessernde Maßnahmen werden nachstehend gemeinsam mit der Beschreibung bevorzugter Ausführungsbeispiele der Erfindung anhand der Figuren näher dargestellt.

Es zeigen:
- Figuren 1a-1c:: eine Querschnittsansicht des erfindungsgemäßen Deckenschienensystems mit einer Führungsschiene und an dieser angebrachte Verkleidungselemente in verschiedenen Montagestadien;
- Figuren 2a-2b:: eine Querschnittsansicht des Deckenschienensystems und einer Wageneinheit, die wenigstens aus einem Rollwagen, einer Führungseinrichtung und einer Antriebseinheit besteht, wobei unterschiedliche Arten von Laufrollen und Abrollflächen dargestellt sind;
- Figur 3:: eine Detailansicht der Rastverbindung eines Verkleidungselementes an der Führungsschiene und
- Figur 4:: eine Wageneinheit, die in der Führungsschiene geführt ist und über einen Stromabnehmer verfügt, um einen in der Antriebseinheit aufgenommenen Antriebsmotor zu speisen.

In der Figur 1 a ist ein Deckenschienensystem 1 mit einer Führungsschiene 2 gezeigt, an der unterseitig sowohl links als auch rechts jeweils ein Verkleidungselement 3 angebracht ist. Um vor einer späteren Verschraubung der Verkleidungselemente 3 an der Führungsschiene 2 ein vorläufiges Verrasten der Verkleidungselemente 3 an der Führungsschiene 2 zu ermöglichen, weist die Führungsschiene sowohl an der linken Außenfläche als auch an der rechten Außenfläche eine jeweilige Rastgeometrie 4 auf, in die einen am Verkleidungselement 3 angeordneten jeweiligen Rasthaken 5 derart einrastbar ist, dass das Verkleidungselement 3 aus einer unidirektionalen Fügerichtung 6 selbsthaltend an die Führungsschiene 2 anbringbar ist. Die Fügerichtung 6 ist durch einen Pfeil angedeutet, wobei das rechte Verkleidungselement 3 bereits derart weit zur Verrastung in Fügerichtung 6 vorgeschoben ist, dass der Rasthaken 5 kurz vor der Verrastung in der Rastgeometrie 4 angeordnet ist. Das linke Verkleidungselement 3 befindet sich noch auf dem Fügeweg, so dass dieses versetzt unterhalb des rechtsseitig dargestellten Verkleidungselementes 3 gezeigt ist.

Wie in der Darstellung gezeigt, verfügen die Verkleidungselemente 3 über Stege 8, die in Richtung zur Symmetrieebene 12 der Führungsschiene 2 weisen. An den Stegen 8 sind Vorsprünge 8a angebracht, die in einer zugeordneten Nut 9 innerhalb der Führungsschiene 2 eingreifen können. Werden nun die Schraubenelemente 11 gemäß der Darstellung in Figur 1c in die Schraubenaufnahmen 10 mit dem Werkzeug 24 eingeschraubt, so klemmen die Schraubenelemente 11 die Stege 8 gegen die Führungsschiene 2.

Um mehrere Führungsschienen 2 miteinander zu verbinden, sind Stoßverbindungsanordnungen 13 vorgesehen. Diese bestehen aus Stegelementen, die sich über die Stoßverbindung der Führungsschienen 2 hinweg erstrecken und in jeder der Führungsschiene 2 verschraubt werden. Folglich kann ein Übergang zwischen zwei Führungsschienen 2 sichergestellt werden, ohne dass diese einen Versatz zueinander aufweisen.

Figur 1b zeigt ein Deckenschienensystem 1 mit einer Führungsschiene 2 und einem linksseitigen und einem rechtsseitigen Verkleidungselement 3, wobei das rechtsseitige Verkleidungselement 3 bereits an der Führungsschiene 2 verrastet ist. Hingegen befindet sich das linksseitig dargestellte Verkleidungselement 3 kurz vor der Verrastung, so dass eine Rückfederung des Rasthakens 5 gezeigt ist, um dieses über die Rastgeometrie 4 an der Führungsschiene 2 zu bewegen. Nach der Verrastung können die Verkleidungselemente 3 durch ein Schraubenelement 11 und ein zugehöriges Werkzeug 24 verschraubt werden, wobei das Werkzeug 24 von der Unterseite der Führungsschiene 2 zugeführt werden kann. Befinden sich die Verkleidungselemente 3 hinter einer Zwischendecke 25, die in Figur 1a angedeutet ist, so können die Schraubelemente 11 dennoch in die zugeordneten Schraubenaufnahmen 10 eingesetzt werden.

Die Figur 1c zeigt das Deckenschienensystem 1 mit der Führungsschiene 2 und den zugeordneten Verkleidungselementen 3 in dem Zustand, in dem die Verkleidungselemente 3 bereits fest an der Führungsschiene 2 verrastet sind. Zu erkennen sind sowohl linksseitig als auch rechtsseitig jeweilige Rasthaken 5, die in die durch die Rastgeometrie 4 gebildeten Hinterschnitte in der Außenfläche der Führungsschiene 2 eingerastet sind.

Die Figuren 2a und 2b zeigen das Deckenschienensystem 1 mit der Führungsschiene 2 und zwei jeweils angeordnete Verkleidungselemente 3 in einer quer geschnittenen Ansicht. Im Querschnitt ist eine Wageneinheit gezeigt, die aus einem Rollenwagen 16 und einer Antriebseinheit 17 bestehen. Zwischen dem Rollenwagen 16 und der Antriebseinheit 17 ist eine Führungseinrichtung 15 gezeigt, um die Wageneinheit innerhalb der Führungsschiene 2 zu führen. Die Führungseinrichtung 15 besteht aus einer Kunststoffrolle, die linksseitig und rechtsseitig in der Führungsschiene 2 geführt ist.

In der Figur 2a ist eine erste Ausführungsform der Laufrollen 18 gezeigt, die im Rollenwagen 16 gelagert sind. Wenigstens eine der beiden Laufrollen 18 kann dabei durch den Antriebsmotor 22 angetrieben werden, der Bestandteil der Antriebseinheit 17 ist. Der Antriebsmotor 22 treibt über ein Getriebe 26 die wenigstens eine Laufrolle 18 an, die auf einer Innenfläche in der Führungsschiene 2 abrollt. Sind die Laufrollen 18 aus einem Kunststoffmaterial hergestellt, besteht die Möglichkeit, einen Wälzkontakt direkt zwischen den Laufrollen 18 und der Oberfläche der Abrollfläche in der Führungsschiene 2 zu bilden.

Das Ausführungsbeispiel gemäß der Figur 2b weist ein Deckenschienensystem 1 auf, dass Laufrollen 18 besitzt, die aus einem metallischen Werkstoff hergestellt sind. Um einen Wälzkontakt zwischen den metallischen Laufrollen 18 und der Führungsschiene 2 zu bilden, die aus einem Aluminiummaterial hergestellt ist, sind die Abrollflächen 23 der Führungsschiene 2 zur Aufnahme von Abrolleinlagen 19 ausgebildet. Diese können aus einem Stahlwerkstoff bestehen, um einen verschleißminimalen Wälzkontakt zu bilden. Die Führungseinrichtung ist durch eine Führungsrolle dargestellt, die aus einem Kunststoffmaterial besteht. Diese wälzt gegen die Führungsflächen 14 ab, die innenseitig an der Führungsschiene 2 ausgebildet sind.

Figur 3 zeigt die Verrastungsanordnung eines Verkleidungselementes 3 an der Führungsschiene 2 in einer detaillierten Ansicht. Die Fügerichtung zur Verrastung des Verkleidungselementes 3 ist durch den Pfeil 6 dargestellt. Der Übergang zwischen dem Verkleidungselement 3 und dem Rasthaken 5 besitzt eine Querschnittsverengung 7, um eine verbesserte Rückfederung des Rasthakens 5 zu ermöglichen, wenn die Nasenanformung 5a am Ende des Rasthakens 5 über die Rastgeometrie 4 in der Führungsschiene 2 bewegt wird. Der Rasthaken 5 ist in einer teilweise rückgefederten Position gezeigt, wobei die nicht verformte Position des Rasthakens 5 durch eine strichpunktierte Kontur gezeigt ist.

Um eine Gegenhalterung der Verrastung an der Verrastgeometrie 4 zu bilden, ist am Verkleidungselement 3 ein Steg 8 angeformt, der einen Vorsprung 8a besitzt. In der Fügeposition ragt der Vorsprung 8a in eine Nut 9, die in der Führungsschiene 2 eingebracht ist. Benachbart zur Nut 9 besitzt die Führungsschiene 2 eine Schraubenaufnahme 10, die unter einem Winkel α angewinkelt zur Fügerichtung 6 eingebracht ist. In die Schraubenaufnahme 10 kann das Schraubenelement eingeschraubt werden, und die Endseite des Steges 8 wird gegen die Führungsschiene 2 verklemmt. Die Schraubenaufnahme kann als längserstreckender Schraubkanal oder Längsnut mit Gewindegängen ausgeführt, so dass eine metrische Schraube an jeder beliebigen Position wiederholt eingeschraubt werden kann.

Figur 4 zeigt einen weiteren Querschnitt durch das Deckenschienensystem 1 mit einer Wageneinheit, die bzgl. ihrer wesentlichen Strukturkomponenten aus der Führungseinrichtung 15, dem oberseitigen Rollenwagen 16 und der unterseitigen Antriebseinheit 17 besteht. Die Führung der Führungseinrichtung 15 erfolgt sowohl zur linken Seite als auch zur rechten Seite über eine jeweilige Führungsfläche 14, die an der Führungsschiene 2 angebracht ist. Das Deckenschienensystem 1 besitzt ferner Stromabnehmer 20, um von in der Führungsschiene 2 eingebrachten Stromschienen 2 einen Versorgungsstrom für den Antriebsmotor 22 und/oder eine Signalübertragung zu ermöglichen. Folglich kann die Wageneinheit in der Führungsschiene 2 verfahren, und ein Strom bzw. ein Signal ist unabhängig von der Verfahrposition auf die Wageneinheit übertragbar. Die Stromschienen 21 sind über Isolatoren 26 in der Führungsschiene 2 aufgenommen.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich andersgearteten Ausführungen gebrauch macht.

Insbesondere kann die Rastgeometrie 4 in Verfahrrichtung durchgehend entlang der Führungsschiene 2 ausgebildet sein oder die Rastgeometrie 4 befindet sich in regelmäßigen Abständen an der Außenseite der Führungsschiene 2. Gleichermaßen können die Verkleidungselemente 3 einen durchgehenden Rasthaken 5 besitzen, oder dieser ist den jeweiligen Abständen der Rastgeometrien 4 an der Führungsschiene 2 angepasst, so dass eine Vielzahl von Rasthaken 5 am Verkleidungselement 3 angeformt sind.

### Bezugszeichenliste

- 1: Deckenschienensystem
- 2: Führungsschiene
- 3: Verkleidungselement
- 4: Rastgeometrie
- 5: Rasthaken
- 5a: Nasenanformung
- 6: Fügerichtung
- 7: Querschnittsverengung
- 8: Steg
- 8a: Vorsprung
- 9: Nut
- 10: Schraubenaufnahme
- 11: Schraubenelement
- 12: Symmetrieebene
- 13: Stoßverbindungsanordnung
- 14: Führungsfläche
- 15: Führungseinrichtung
- 16: Rollenwagen
- 17: Antriebseinheit
- 18: Laufrolle
- 19: Abrolleinlage
- 20: Stromabnehmer
- 21: Stromschiene
- 22: Antriebsmotor
- 23: Abrollfläche
- 24: Werkzeug
- 25: Zwischendecke
- 26: Isolator
- **α**: Winkel

## Patentansprüche

1. Deckenschienensystem (1)
• mit
- einer Führungsschiene (2),
• in der über eine Wageneinheit wenigstens ein Wandelement aufgenommen ist, und
• die eine Rastgeometrie (4) sowie eine Nut (9) aufweist, und
- mindestens einem Verkleidungselement (3), das
• gestaltet ist, an der Führungsschiene (2) angebracht zu werden, und
• in Gestalt eines L-Profils mit einem langen Schenkel, an dem ein Rasthaken (5) angeordnet ist, und einem kurzen Schenkel ausgebildet ist,
• wobei
- der Rasthaken (5) gestaltet ist, derart in die Führungsschiene (2) eingerastet zu werden, dass das Verkleidungselement (3) aus einer unidirektionalen, vertikalen Fügerichtung (6) selbsthaltend an die Führungsschiene (2) angebracht ist,
- sich der lange Schenkel in der vertikalen Fügerichtung (6) erstreckt,
- der geometrische Übergang zwischen dem langen Schenkel des Verkleidungselementes (3) und dem Rasthaken (5) eine Querschnittsverengung (7) aufweist,
- der lange Schenkel angrenzend an den Bereich der Querschnittsverengung (7) einen Steg (8) mit einem Vorsprung (8a) aufweist und
- der Vorsprung (8a) zur Selbsthaltung des Verkleidungselementes (3) an der Führungsschiene (2) in die Nut (9) eingreift,
**dadurch gekennzeichnet, dass**
• die Führungsschiene (2) angrenzend an die Nut (9) eine Schraubenaufnahme (10) aufweist, in die ein Schraubenelement (11) einschraubbar ist,
• durch Einschrauben des Schraubenelementes (11) eine Klemmung des Steges (8) an der Führungsschiene (2) gebildet ist und
• die Schraubenaufnahme (10) in einem Winkel (α) zur vertikalen Fügerichtung (6) ausgebildet ist, um das Schraubenelement (11) aus Richtung einer Symmetrieebene (12) der Führungsschiene (2) einzuschrauben, wobei die Symmetrieebene (12) auf der Hälfte der Breite der Führungsschiene (2) liegt.

2. Deckenschienensystem (1) nach Anspruch 1, **dadurch gekennzeichnet, dass**
• die Führungsschiene (2) an der Decke eines Raumes angebracht ist und
• sich die unidirektionale Fügerichtung (6) in vertikaler Richtung unterseitig der Führungsschiene (2) gegen diese erstreckt.

3. Deckenschienensystem (1) nach Anspruch 1, **dadurch gekennzeichnet, dass** der Rasthaken (5)
• am Ende des langen und vertikal verlaufenden Schenkels des Verkleidungselementes (3) angeordnet ist und
• sich in Verlängerung der Schenkelachse erstreckt.

4. Deckenschienensystem (1) nach Anspruch 3, **dadurch gekennzeichnet, dass** der Rasthaken (5) eine Nasenanformung (5a) aufweist, die in Fügeanordnung des Verkleidungselementes (3) in eine die Rastgeometrie (4) bildende Hinterschneidung in der Außenseite der Führungsschiene (2) einrastet.

5. Deckenschienensystem (1) nach Anspruch 1,
**dadurch gekennzeichnet, dass** zwei Verkleidungselemente (3) an der Führungsschiene (2) angeordnet sind, die in sich gegenüberliegender Anordnung über den seitlichen Bereichen des Bewegungsraumes der Wageneinheit angeordnet sind.

6. Deckenschienensystem (1) nach einem der vorgenannten Ansprüche, **dadurch gekennzeichnet, dass** die Führungsschiene (2) beidseitig benachbart zur Schraubenaufnahme (10) jeweils eine Stoßverbindungsanordnung (13) aufweist, um mehrere Führungsschienen (2) in Führungsrichtung miteinander zu verbinden.

7. Deckenschienensystem (1) nach einem der vorgenannten Ansprüche, **dadurch gekennzeichnet, dass** die Führungsschiene (2) nach innen gerichtete Führungsflächen (14) aufweist, die mit einer an der Wageneinheit angeordneten Führungseinrichtung (15) zur Führung der Wageneinheit zusammenwirkt.

8. Deckenschienensystem (1) nach Anspruch 1, **dadurch gekennzeichnet, dass**
• die Wageneinheit einen oberseitig der Führungseinrichtung (15) angeordneten und in der Führungsschiene (2) laufenden Rollenwagen (16) und eine unterhalb der Führungsschiene (2) angeordnete Antriebseinheit (17) aufweist und
• die Verkleidungselemente (3) eine seitliche Abdeckung der Antriebseinheit (17) bilden.

9. Deckenschienensystem (1) nach Anspruch 8, **dadurch gekennzeichnet, dass** der Rollenwagen (16) wenigstens zwei Laufrollen (18) aufweist, die auf in Richtung zur Symmetrieebene (12) der Führungsschiene (2) ausgebildeten Abrollflächen (23) abrollen, die durch die Bereiche der Führungsschiene (2) gebildet sind, in denen jeweils wenigstens die Schraubenaufnahme (10) und die Stoßverbindungsanordnung (13) eingebracht ist.

10. Deckenschienensystem (1) nach Anspruch 9, **dadurch gekennzeichnet, dass** die Abrollflächen (23) der Führungsschiene (2) zum Abrollen der Laufrollen (18) zur Aufnahme von Abrolleinlagen (19) ausgebildet sind.

11. Deckenschienensystem (1) nach einem der Ansprüche 8 bis 10, **dadurch gekennzeichnet, dass** der Rollenwagen (16) zumindest einen Stromabnehmer (20) aufweist, der mit wenigstens einer zugeordneten Stromschiene (21) strom- und/oder signalübertragend zusammenwirkt, um einen in der Antriebseinheit (17) aufgenommenen Antriebsmotor (22) zu speisen und/oder zu steuern, der zum Verfahren des Wandelementes in der Führungsschiene (2) dient.

12. Deckenschienensystem (1) nach Anspruch 1, **dadurch gekennzeichnet, dass** die Schraubenaufnahme als längserstreckender Schraubkanal oder Längsnut mit Gewindegängen ausgeführt wird, so dass eine metrische Schraube an jeder beliebigen Position wiederholt eingeschraubt werden kann.

## Claims

1. A ceiling track system (1)
• including
- a guiding rail (2),
. in which at least one wall element is accommodated via a carriage unit, and
. which has a latching geometry (4) as well as a groove (9), and
- at least one encasing element (3), which
. is configured to be affixed to the guiding rail (2), and
. is configured as a profile in an L-shape with a long branch, at which one latching hook (5) is disposed, and with a short branch,
• wherein
- the latching hook (5) is configured to latch in the guiding rail (2) in such a way that the encasing element (3) is affixed to the guiding rail (2) from a unidirectional vertical joining direction (6) in a self-retaining manner,
- the long branch extends in the vertical joining direction (6),
- the geometric transition between the long branch of the encasing element (3) and the latching hook (5) has a cross-sectional constriction (7),
- the long branch adjacent the area of the cross-sectional constriction (7) has a web (8) with a projection (8a), and
- the projection (8a) for self-retaining the encasing element (3) at the guiding rail (2) engages into the groove (9),
**characterized in that**
• the guiding rail (2), adjacent the groove (9), has a screw reception (10), into which a screw element (11) is screwable,
• by screwing the screw element (11) clamping the web (8) at the guiding rail (2) is realized, and
• the screw reception (10) is configured at an angle (α) with regard to the vertical joining direction (6), in order to screw the screw element (11) from the direction of a symmetry plane (12) of the guiding rail (2), wherein the symmetry plane (12) is located at half the width of the guiding rail (2).

2. The ceiling track system (1) according to claim 1, **characterized in that**
• the guiding rail (2) is affixed to the ceiling of a room, and
• the unidirectional joining direction (6) extends in vertical direction on the underside of the guiding rail (2) towards the latter.

3. The ceiling track system (1) according to claim 1, **characterized in that** the latching hook (5)
• is disposed at the end of the long and vertically extending branch of the encasing element (3), and
• extends in prolongation of the axis of the branch.

4. The ceiling track system (1) according to claim 3, **characterized in that** the latching hook (5) has a nose conformation (5a), which, in joining direction of the encasing element (3), latches with an undercut in the outside of the guiding rail (2), which undercut constitutes the latching geometry (4).

5. The ceiling track system (1) according to claim 1, **characterized in that** two encasing elements (3) are disposed at the guiding rail (2), which, in an opposing arrangement, are disposed above the lateral areas of the travel space of the carriage unit.

6. The ceiling track system (1) according to any of the above-mentioned claims, **characterized in that** the guiding rail (2) has respectively one butt-joint arrangement (13) on both sides neighbouring the screw reception (10), in order to interconnect several guiding rails (2) in guiding direction.

7. The ceiling track system (1) according any of the above-mentioned claims, **characterized in that** the guiding rail (2) has inward oriented guiding surfaces (14), which cooperate with a guiding device (15) disposed at the carriage unit for the purpose of guiding the carriage unit.

8. The ceiling track system (1) according to claim 1, **characterized in that**
• the carriage unit has a roller carriage (16) disposed at the top side of the guiding device (15) and running in the guiding rail (2), and has a drive unit (17) disposed underneath the guiding rail (2), and
• the encasing elements (3) form a lateral covering of the drive unit (17).

9. The ceiling track system (1) according to claim 8, **characterized in that** the roller carriage (16) has at least two rollers (18), which roll on roller surfaces (23), which are configured in the direction of the plane of symmetry (12) of the guiding rail (2), which surfaces are formed by the areas of the guiding rail (2), in which respectively at least the screw reception (10) and the butt-joint arrangement (13) are introduced.

10. The ceiling track system (1) according to claim 9, **characterized in that** the rolling surfaces (23) of the guiding rail (2) for the rollers (18) to roll on are configured to receive roller inserts (19).

11. The ceiling track system (1) according to any of the claims 8 to 10, **characterized in that** the roller carriage (16) has at least one current collector (20), which cooperates with at least one associated power rail (21) in a power transmitting and/or signal transmitting manner, in order to feed and/or to control a drive motor (22), which is accommodated in the drive unit (17) and serves for displacing the wall element in the guiding rail (2).

12. The ceiling track system (1) according to claim 1, **characterized in that** the screw reception is configured as a longitudinally extending screw channel or as a longitudinal groove with threads such that a metrical screw can be repeatedly screwed in at any given position.

## Revendications

1. Système de rail au plafond (1)
• avec
- un rail de guidage (2),
. dans lequel au moins un élément de paroi est accommodé par l'intermédiaire d'une unité à chariot,
. qui présente une géométrie d'encastrement (4) de même qu'une rainure (9), et
- au moins un élément de revêtement (3), lequel
. est aménagé pour être monté sur le rail de guidage (2), et
. est aménagé sous forme d'un profilé en L avec une branche longue, sur laquelle un crochet d'encastrement (5) est agencé, et avec une branche courte,
• dans lequel
- le crochet d'encastrement (5) est aménagé de façon à encastrer dans le rail de guidage (2) de telle façon que, depuis une direction d'assemblage (6) verticale unidirectionnelle, l'élément de revêtement (3) est monté de façon auto-maintenante sur le rail de guidage (2),
- la branche longue s'étend dans la direction d'assemblage (6) verticale,
- la transition géométrique entre la branche longue de l'élément de revêtement (3) et le crochet d'encastrement (5) présente un rétrécissement de la section transversale (7),
- la branche longue avoisinante la région du rétrécissement de la section transversale (7) présente une âme (8) avec une saillie (8a), et
- la saillie (8a) s'engage dans la rainure (9) pour l'auto-maintien de l'élément de revêtement (3) au rail de guidage (2),
**caractérisé en ce que**
• le rail de guidage (2) avoisinant la rainure (9) présente une réception de vis (10), dans laquelle un élément à vis (11) peut être vissé,
• le vissage de l'élément à vis (11) forme un serrage de l'âme (8) sur le rail de guidage (2), et
• la réception de vis (10) est aménagé sous un angle (α) par rapport à la direction d'assemblage (6) verticale, pour visser l'élément à vis (11) depuis la direction d'un plan de symétrie (12) du rail de guidage (2), le plan de symétrie (12) se situant sur la moitié de la largeur du rail de guidage (2).

2. Système de rail au plafond (1) selon la revendication 1, **caractérisé en ce que**
• le rail de guidage (2) est monté au plafond d'une salle, et
• la direction d'assemblage (6) unidirectionnelle s'étend en direction verticale en-dessous du rail de guidage (2) contre celui-ci.

3. Système de rail au plafond (1) selon la revendication 1, **caractérisé en ce que** le crochet d'encastrement (5)
• est agencé à la fin de la branche longue de l'élément de revêtement (3) laquelle branche s'étend verticalement, et
• s'étend dans la prolongation de l'axe de branche.

4. Système de rail au plafond (1) selon la revendication 3, **caractérisé en ce que** le crochet d'encastrement (5) présente une conformation d'ergot (5a), laquelle, dans l'agencement d'assemblage de l'élément de revêtement (3), s'encastre dans une contre-dépouille dans la face extérieure du rail de guidage (2) formant la géométrie d'encastrement (4).

5. Système de rail au plafond (1) selon la revendication 1, **caractérisé en ce que** deux éléments de revêtement (3) sont agencés sur le rail de guidage (2), qui sont agencés dans un agencement opposé au-dessus des régions latérales de l'espace de mouvement de l'unité à chariot.

6. Système de rail au plafond (1) selon l'une des revendications mentionnées ci-avant, **caractérisé en ce que** le rail de guidage (2) des deux côtés avoisinant la réception de vis (10) présente respectivement un agencement de joint bout à bout (13) pour raccorder plusieurs rails de guidage (2) l'un à l'autre dans la direction d'assemblage.

7. Système de rail au plafond (1) selon l'une des revendications mentionnées ci-avant, **caractérisé en ce que** le rail de guidage (2) présente des surfaces de guidage (14) orientées vers l'intérieur, lesquelles coopèrent avec un dispositif de guidage (15) agencé sur l'unité à chariot pour le guidage de l'unité à chariot.

8. Système de rail au plafond (1) selon la revendication 1, **caractérisé en ce que**
• l'unité à chariot présente un chariot à rouleaux (16), agencé au-dessus du dispositif de guidage (15) et roulant dans le rail de guidage (2), et une unité d'entraînement (17) agencé en-dessous du rail de guidage (2), et
• les éléments de revêtement (3) forment un recouvrement latéral de l'unité d'entraînement (17).

9. Système de rail au plafond (1) selon la revendication 8, **caractérisé en ce que** le chariot à rouleaux (16) présente au moins deux galets de roulement (18), qui roulent sur des surfaces de roulement (23) aménagées in direction du plan de symétrie (12) du rail de guidage (2), lesquelles surfaces étant formées par l'intermédiaire des régions du rail de guidage (2), dans lesquelles au moins la réception de vis (10) et l'agencement de joint bout-à-bout (13) sont introduits.

10. Système de rail au plafond (1) selon la revendication 9, **caractérisé en ce que** les surfaces de roulement (23) du rail de guidage (2) pour le roulement des galets de roulement (18) sont aménagées pour la réception d'inserts de roulement (19).

11. Système de rail au plafond (1) selon l'une des revendications 8 à 10, **caractérisé en ce que** le chariot à rouleaux (16) présente au moins un collecteur de courant (20), lequel coopère avec au moins un rail de courant (21) associé de façon à transmettre le courant et/ou le signal pour alimenter et/ou piloter un moteur d'entraînement (22) accommodé dans l'unité d'entraînement (17), lequel moteur sert à déplacer un élément de cloison dans le rail de guidage (2).

12. Système de rail au plafond (1) selon la revendication 1, **caractérisé en ce que** la réception de vis est aménagée comme canal à vis d'extension longitudinale ou rainure longitudinale avec des pas de vis de sorte qu'une vis métrique peut être vissée de façon répétée à n'importe quelle position.
